# FASCICULE DE BREVET EUROPEEN

(11) **EP 0 319 379 B1**
(45) Date de publication et mention de la délivrance du brevet: **09.09.1992**
(21) Numéro de dépôt: 88402964.6
(22) Date de dépôt: 24.11.1988
(51) Int. Cl.: F42B 23/24

(54) **Corps largable muni de moyens de freinage aérodynamique**
Abwurfkörper mit aerodynamischen Bremsmitteln
Launchable body with air brake means

(30) Priorité: 30.11.1987 FR 8716582
(43) Date de publication de la demande: 07.06.1989
(73) Titulaire: AEROSPATIALE Société Nationale Industrielle, 75781 Paris Cédex 16 (FR)
(72) Inventeur: Picot, Jacques, F-78140 Velizy-Villacoublay (FR)
(74) Mandataire: Bonnetat, Christian

(56) Documents cités:
- DE-A- 1 800 121
- DE-A- 3 127 071
- DE-A- 3 509 282

## Description

La présente invention concerne un corps largable muni de moyens de freinage aérodynamique.

Le corps largable selon l'invention peut constituer particulièrement, quoique non exclusivement, une "sousmunition" destinée à porter une charge militaire (mine, roquette, minimissile, etc...). Un tel corps pourrait également être amené à jouer un rôle de "sentinelle", et comporter pour cela des moyens d'observation et de surveillance du site.

Dans l'un ou l'autre de ces rôles, et que l'on utilise pour ce faire un système d'arme aérien (missile, conteneur aéroporté, etc...), ou terrestre (conteneur au sol, sur camion, etc...), la mise en oeuvre d'un tel corps implique une phase aérienne.

Il se pose donc un premier problème de freinage aérodynamique pour minimiser l'effet de choc au contact du sol. Un tel freinage aérodynamique est couramment obtenu à l'aide d'un parachute, comme par exemple dans le document US-A3 875 862. Celui-ci présente néanmoins un certain nombre d'inconvénients. En effet, la toile du parachute recouvrant, au sol, ledit corps peut limiter l'efficacité des capteurs de détection d'un objectif potentiel, et même empêcher le départ du coup dans le cas d'une roquette par exemple, ou aveugler les moyens d'observation et de surveillance du site. Par ailleurs, les suspentes du parachute peuvent se coincer dans les parties mobiles du corps et bloquer le fonctionnement de celui-ci. De plus, la surface étalée à terre du parachute est susceptible de révéler la présence dudit corps, même si le parachute est éjecté à l'arrivée au sol ou immédiatement avant.

On conçoit ainsi que se pose un second problème, une fois le corps arrivé au sol : le camouflage de celui-ci. A la présence du parachute, s'ajoute le fait que certains corps largables existants comportent un piétement qui, à l'arrivée au sol, supporte le corps en position active, dans laquelle le corps est dressé sur le sol. Même si l'on n'utilise pas de parachute, remplacé alors par des aérofreins constitués de bras déployables articulés à une extrémité dudit corps (comme dans le document US-A-4 492 166), le corps, avec ses bras déployés, reste facilement repérable au sol. Dans ce document US-A-4 492 166, le corps laragable comporte selon le préambule de la revendication 1 des bras déployables articulés à une des extrémités dudit corps et des moyens d'actionnement destinés à faire passer lesdits bras, au cours de la descente aérienne dudit corps, d'une position repliée le long dudit corps à une position déployée sensiblement perpendiculaire audit corps afin de freiner la descente de ce dernier.

La présente invention a pour objet un corps largable de ce type remédiant aux inconvénients précités.

A cet effet, le corps largable du type précité est caractérisé en ce qu'il comprend des premiers moyens de commande desdits moyens d'actionnement pour commander la rétraction desdits bras le long dudit corps lorsque celui-ci a atteint le sol après sa descente aérienne, ledit corps étant alors en état de veille en ayant son axe longitudinal au moins sensiblement parallèle à la surface du sol, et des seconds moyens de commande desdits moyens d'actionnement pour commander le déploiement desdits bras pour passer de l'état de veille à un état actif dans lequel les bras supportent le corps sur le sol.

Ainsi, les bras déployables présentent deux fonctions essentielles :
- lors de la descente aérienne, ils permettent de freiner le corps afin de ne pas risquer d'endommager ses différents éléments constitutifs à l'arrivée au sol ;
- au sol, ils peuvent être utilisés comme support pour ledit corps dans l'état actif, après passage par un état de veille dans lequel lesdits bras sont repliés le long du corps, ce qui facilite le camouflage de ce dernier.

On remarquera que le document DE-A-1 800 121 décrit un dispositif pour passer de l'état de veille à l'état actif. Cependant, dans ce document, si des bras peuvent faire passer le corps d'une position à une autre dans laquelle ils lui servent de piétement, de tels bras ne sauraient avoir un quelconque rôle de freinage lors de la descente aérienne dudit corps. De plus, il apparaît que, dans ce cas, le passage d'une position à l'autre ne peut se faire que dans le sens "état de veille" vers "l'état actif".

Par ailleurs, le document DE-A-3 127 071 décrit un dispositif comprenant des moyens de commande pour passer de l'état de freinage à l'état actif. La structure de ce dernier dispositif, à bras gonflables, implique que la seule évolution possible du corps ne permet aucun "retour en arrière".

Avantageusement, en position repliée, lesdits bras du corps largable conforme à la présente invention, s'étendent sur sensiblement toute la longueur dudit corps, pour faciliter ainsi le redressement du corps sur le sol dans l'état actif.

En particulier, le corps comprend trois bras disposés à 120° l'un de l'autre.

Avantageusement, entre chaque paire de bras adjacents, est prévue une peau de matière souple. Ladite peau joue le rôle de parachute pendant la descente aérienne du corps et, par ailleurs, dans l'état de veille du corps au sol (bras repliés), ladite peau entourant le corps peut servir de camouflage et de protection contre les intempéries, pour celui-ci.

Selon une autre caractéristique de l'invention, lesdits moyens d'actionnement comprennent un moteur susceptible d'entraîner une vis sans fin engrenant avec une roue dentée prévue à l'extrémité d'articulation de chacun desdits bras.

Selon encore une autre caractéristique de l'invention, lesdits moyens d'actionnement comprennent un moteur susceptible d'entraîner une vis sans fin coopérant avec un écrou sur lequel est montée l'extrémité d'articulation de chacun desdits bras.

Par ailleurs, les seconds moyens de commande sont adaptés pour commander la rétraction desdits bras pour passer de l'état actif à l'état de veille.

Selon d'autres caractéristiques de l'invention, lesdits premiers moyens de commande peuvent comporter au moins un capteur apte à détecter le contact dudit corps avec le sol, et lesdits seconds moyens de commande peuvent comporter au moins un capteur apte à détecter la présence d'un objectif potentiel.

Avantageusmement, le corps comprend au moins un capteur de détection du largage de celui-ci pour commander le déploiement des bras après largage.

Par ailleurs, ledit corps peut comprendre un projectile muni d'une charge militaire et/ou des moyens d'observation et de surveillance du site.

Les figures du dessin annexé feront bien comprendre comment l'invention peut être réalisée. Sur ces figures, des références identiques désignent des éléments semblables.

La figure 1 est une vue schématique du corps largable, comportant des moyens de freinage aérodynamique, selon l'invention.

Les figures 2 à 7 illustrent schématiquement les différentes phases de mise en oeuvre du corps largable de la figure 1.

La figure 8 est une vue de face d'un exemple de réalisation du corps largable selon l'invention, dans l'état actif sur le sol.

La figure 9 est une vue de côté de la figure 8.

La figure 10 est une vue de face d'un autre exemple de réalisation du corps largable selon l'invention, dans l'état actif sur le sol.

La figure 11 est une vue de côté de la figure 10.

Les figures 12 et 13 illustrent différents moyens d'actionnement des bras du corps largable de l'invention.

En se référant à la figure 1, le corps 1 de l'invention, destiné à être largué, par exemple d'un aéronef, est logé, avant largage, dans un conteneur 2 ouvert à une extrémité, et comporte des moyens de freinage aérodynamique. Ces derniers sont constitués de bras déployables 3, articulés en 4 à une des extrémités du corps 1. Par ailleurs, le corps 1 comporte des moyens d'actionnement 5, décrits plus en détail par la suite, destinés notamment à faire passer les bras 3, au cours de la descente aérienne du corps 1, d'une position repliée le long du corps (figure 1) à une position déployée sensiblement perpendiculaire audit corps (figure 3) afin de freiner la descente de ce dernier. A cet effet, est prévu un capteur 6 de détection du largage, par exemple un doigt, disposé radialement par rapport à l'axe d'éjection du corps, qui peut se déplacer lorsque le corps 1 est largué de son conteneur 2. Immédiatement après le largage du corps 1, les bras 3, au nombre de trois disposés à 120° l'un de l'autre dans l'exemple représenté, commencent à se déployer (figure 2) sous l'action des moyens d'actionnement 5. Comme représenté, une peau 7 de matière souple, fixée à l'extrémité libre des bras 3, peut être prévue entre chaque paire de bras adjacents, laquelle peau joue le rôle de parachute. Une autre possibilité consiste à utiliser les bras 3 en tant que voilure tournante pour ainsi freiner la descente aérienne du corps 1. Les bras 3 sont alors profilés de façon à former, une fois déployés, les pales d'un rotor dont la rotation assure le freinage aérodynamique du corps.

De plus, le corps 1 comprend des premiers moyens de commande 8 des moyens d'actionnement 5 pour commander la rétraction des bras 3 le long du corps l lorsque celui-ci a atteint le sol S après sa descente aérienne (figure 4), le corps 1 étant en état de veille lorsque les bras 3 sont en position complètement repliée (figure 5). En outre, des seconds moyens de commande 9 des moyens d'actionnement 5 sont prévus pour commander le déploiement des bras 3 (figure 6) pour passer de l'état de veille à un état actif dans lequel les bras 3 supportent le corps 1 sur le sol S (figure 7). Par ailleurs, les seconds moyens de commande 9 peuvent être adaptés pour commander la rétraction des bras 3 pour passer de l'état actif (figure 7) à l'état de veille (figure 5).

On notera que, en position repliée, les bras 3 s'étendent avantageusement sur sensiblement toute la longueur du corps 1. Dans l'état de veille, cela permet de camoufler complètement le corps 1 à l'aide des peaux 7. De plus, cela garantit le redressement du corps 1 pour passer de l'état de veille à l'état actif.

Plus précisément, les premiers moyens de commande 8 comportent au moins un capteur 10, apte à détecter le contact du corps 1 avec le sol S, par exemple un détecteur de choc, tandis que les seconds moyens de commande 9 comportent au moins un capteur 11 apte à détecter la présence d'un objectif potentiel. Plusieurs possibilités peuvent être envisagées pour ce ou ces capteurs 11, selon l'utilisation envisagée du corps 1. On peut ainsi utiliser, par exemple, seul ou en combinaison :
- un système de capteur acoustique associé à un traitement du signal pour reconnaître la présence d'objectifs ;
- un capteur infrarouge permettant l'observation et le pointage d'un système d'agression (roquette antichar) ;
- l'association d'une caméra opérant dans la lumière visible ou dans l'infrarouge et d'un radar millimétrique, le corps 1 jouant alors le rôle de sentinelle.

Par ailleurs, le traitement des différentes informations et la mise en oeuvre des moyens de commande peuvent être effectués dans une unité logique 12, que partagent les premiers 8 et seconds 9 moyens de commande. On peut également envisager une commande à distance desdits moyens.

Les figures 8 à 13 illustrent plus en détail des exemples de réalisation du corps 1 de l'invention.

Comme représenté, le corps 1, dans l'état actif, peut reposer sur les extrémités libres des bras 3, jouant le rôle de trépied, en surélevant le corps l au-dessus du sol. Les bras pourraient également être plaqués au sol sur toute leur longueur.

Comme montré sur la figure 12, les moyens d'actionnement 5 peuvent comprendre un moteur 13, par exemple électrique, susceptible d'entraîner une vis sans fin 14 engrenant avec une roue dentée 15 prévue à l'extrémité d'articulation de chacun des bras 3.

Selon un autre exemple de réalisation montré sur la figure 13, les moyens d'actionnement 5 peuvent comprendre un moteur (non représenté) susceptible d'entraîner une vis sans fin 16, coopérant avec un écrou 17 sur lequel est montée, en 18, l'extrémité d'articulation de chacun des bras 3, le déplacement des bras 3 étant, par ailleurs, obtenu grâce à une barre 19, traversant une lumière 20 prévue à ladite extrémité du bras 3, solidaire du corps 1.

Les corps 1 des exemples de réalisation montrés sur les figures 8,9 et 10,11 comportent au moins un projectile muni d'une charge militaire et/ou des moyens d'observation et de surveillance du site 21, montés, de façon articulée, sur une pièce 22 en forme d'étrier et pouvant prendre au moins deux positions, à savoir parallèle à l'axe longitudinal X-X′ du corps 1 et perpendiculaire à celui-ci.

Comme déjà indiqué, une peau 7 jouant le rôle de parachute peut être prévue entre chaque paire de bras adjacents 3 (figures 10 et 11), ou les bras 3 peuvent être conformés en pales 23 (figures 8 et 9) et jouer le rôle de voilure tournante.

Par ailleurs, le corps des figures 8 et 9 a été représenté, à titre d'exemple, muni des moyens d'actionnement 5 de la figure 12, et le corps des figures 10 et 11 de ceux de la figure 13.

En résumé, immédiatement après que le corps de l'invention a été largué d'un aéronef, ou tiré d'un conteneur au sol, ses bras se déploient pour assurer son freinage aérodynamique, de l'une ou l'autre des deux façons indiquées ci-dessus, puis, une fois arrivé au sol, les bras se replient le long du corps et, le cas échéant, la peau ou toile, jouant le rôle de parachute, traitée de façon appropriée, peut le recouvrir totalement en le camouflant et en le protégeant des intempéries. Le corps est alors en état de veille. Lorsqu'il perçoit, à l'aide des capteurs indiqués, par exemple des vibrations provoquées par l'arrivée d'un char, le corps se met en état d'alerte ou actif de la façon suivante : les bras se déploient jusqu'à une position telle qu'ils servent de trépied, et le corps se met en position de tir et attend. Si le char détecté arrive à sa portée, le projectile est tiré. Si, en revanche, le char s'éloigne ou passe hors de portée, les bras se replient et le corps se remet en état de veille.

## Revendications

1. Corps (1) largable, du type comportant des bras (3) déployables articulé à une des extrémités dudit corps (1) et des moyens d'actionnement (5) destinés à faire passer lesdits bras (3), au cours de la descente aérienne dudit corps, d'une position repliée le long dudit corps à une position déployée sensiblement perpendiculaire audit corps afin de freiner la descente de ce dernier,
caractérisé en ce qu'il comprend des premiers moyens de commande (8) desdits moyens d'actionnement (5) pour commander la rétraction desdits bras (3) le long dudit corps (1) lorsque celui-ci a atteint le sol après sa descente aérienne, ledit corps (1) étant alors en état de veille en ayant son axe longitudinal au moins sensiblement parallèle à la surface du sol, et des seconds moyens de commande (9) desdits moyens d'actionnement (5) pour commander le déploiement desdits bras (3) pour passer de l'état de veille à un état actif dans lequel les bras (3) supportent le corps (1) sur le sol.

2. Corps largable selon la revendication 1,
caractérisé en ce que, en position repliée, lesdits bras (3) s'étendent sur sensiblement toute la longueur dudit corps (1).

3. Corps largable selon la revendication 1 ou la revendication 2,
caractérisé en ce qu'il comprend trois bras (3) disposés à 120° l'un de l'autre.

4. Corps largable selon l'une quelconque des revendications 1 à 3,
caractérisé en ce que, entre chaque paire de bras adjacents (3), est prévue une peau (7) de matière souple.

5. Corps largable selon l'une quelconque des revendications 1 à 4,
caractérisé en ce que lesdits moyens d'actionnement (5) comprennent un moteur (13) susceptible d'entraîner une vis sans fin (14) engrenant avec une roue dentée (15) prévue à l'extrémité d'articulation de chacun desdits bras (3).

6. Corps largable selon l'une quelconque des revendications 1 à 4,
caractérisé en ce que lesdits moyens d'actionnement (5) comprennent un moteur susceptible d'entraîner une vis sans fin (16) coopérant avec un écrou (17) sur lequel est montée l'extrémité d'articulation de chacun desdits bras (3).

7. Corps largable selon l'une quelconque des revendications 1 à 6,
caractérisé en ce que lesdits seconds moyens de commande (9) sont adaptés pour commander la rétraction desdits bras (3) pour passer de l'état actif à l'état de veille.

8. Corps largable selon l'une quelconque des revendications 1 à 7,
caractérisé en ce que lesdits premiers moyens de commande (8) comportent au moins un capteur (10) apte à détecter le contact dudit corps (1) avec le sol.

9. Corps largable selon l'une quelconque des revendications 1 à 8,
caractérisé en ce que lesdits seconds moyens de commande (9) comportent au moins un capteur (11) apte à détecter la présence d'un objectif potentiel.

10. Corps largable selon l'une quelconque des revendications 1 à 9,
caractérisé en ce qu'il comprend au moins un capteur (6) de détection du largage dudit corps (1).

11. Corps largable selon l'une quelconque des revendications 1 à 8,
caractérisé en ce qu'il comprend au moins un projectile (21) muni d'une charge militaire.

12. Corps largable selon l'une quelconque des revendications 1 à 11,
caractérisé en ce qu'il comprend des moyens d'observation et de surveillance du site (21).

## Claims

1. Launchable body (1), of the type comprising deployable arms (3) articulated at one of the ends of said body (1) and actuating means (5) intended to cause said arms (3) to pass, during the aerial descent of said body, from a position folded back along said body to a deployed position substantially perpendicular to said body so as to brake the descent of the latter,
characterised in that it comprises first means (8) for control of said actuating means (5) in order to command the retraction of said arms (3) along said body (1) when the latter has reached the ground after its aerial descent, said body (1) being then in stand-by state having its longitudinal axis at least substantially parallel with the surface of the ground, and second means (9) for control of said actuating means (5) in order to command the deployment of said arms (3) so as to pass from the stand-by state to an active state wherein the arms (3) support the body (1) on the ground.

2. Launchable body according to Claim 1, characterised in that, in folded back position, said arms (3) extend over substantially the entire length of said body (1).

3. Launchable body according to Claim 1 or Claim 2, characterised in that it comprises three arms (3) arranged at 120° from one another.

4. Launchable body according to any of Claims 1 to 3, characterised in that, between each pair of adjacent arms (3), is provided a skin (7) of flexible material.

5. Launchable body according to any of Claims 1 to 4, characterised in that said actuating means (5) comprise a motor (13) capable of driving an endless screw (14) meshing with a cog-wheel (15) provided at the articulation end of each of said arms (3).

6. Launchable body according to any of Claims 1 to 4, characterised in that said actuating means (5) comprise a motor capable of driving an endless screw (16) cooperating with a nut (17) whereon is mounted the articulation end of each of said arms (3).

7. Launchable body according to any of Claims 1 to 6, characterised in that said second control means (9) are adapted to command the retraction of said arms (3) so as to pass from the active state to the stand-by state.

8. Launchable body according to any of Claims 1 to 7, characterised in that said first control means (8) comprise at least one sensor (10) adapted to detect the contact of said body (1) with the ground.

9. Launchable body according to any of Claims 1 to 8, characterised in that said second control means (9) comprise at least one sensor (11) adapted to detect the presence of a potential target.

10. Launchable body according to any of Claims 1 to 9, characterised in that it comprises at least one sensor (6) for detection of the launching of said body (1).

11. Launchable body according to any of Claims 1 to 8, characterised in that it comprises at least one projectile (21) fitted with a military payload.

12. Launchable body according to any of Claims 1 to 11, characterised in that it comprises means for observation and for surveillance of the site (21).

## Patentansprüche

1. Abwurfkörper (1) mit an einem seiner Enden angebrachten entfaltbaren, angelenkten Armen (3) und Betätigungsmitteln (5), welche die genannten Arme (3) während des Falles des genannten Körpers durch die Luft aus einer längs des genannten Körpers eingefalteten Stellung in eine ausgefaltete, im wesentlichen zu dem genannten Körper senkrechte Stellung bringen, um den Fall des genannten Körpers zu bremsen,
dadurch gekennzeichnet, daß er erste Mittel (8) zur Steuerung der genannten Betätigungsmittel (5), mit welchen das Wiederanlegen der genannten Arme (3) an den genannten Körper (1) gesteuert werden kann, wenn dieser nach seinem Fall durch die Luft den Boden erreicht hat, wonach der genannte Körper (1) in einem Bereitschaftszustand verbleibt, in welchem seine Längsachse zumindest im wesentlichen parallel zur Erdoberfläche ausgerichtet ist, und zweite Mittel (9) zur Steuerung der genannten Betätigungsmittel (5) umfaßt, mit denen das Ausfalten der genannten Arme (3) gesteuert werden kann, um aus dem Bereitschaftszustand in einen aktiven Zustand übergehen zu können, in welchem die Arme (3) den Körper (1) auf dem Boden tragen.

2. Abwurfkörper gemäß Anspruch 1,
dadurch gekennzeichnet, daß in eingefalteter Stellung die genannten Arme (3) im wesentlichen längs der gesamten Länge des genannten Körpers (1) anliegen.

3. Abwurfkörper gemaß Anspruch 1 oder Anspruch 2,
dadurch gekennzeichnet, daß er drei um 120° gegeneinander versetzte Arme (3) aufweist.

4. Abwurfkörper gemäß einem der Ansprüche 1 bis 3,
dadurch gekennzeichnet, daß zwischen je zwei benachbarten Armen (3) eine Haut (7) aus einem flexiblen Werkstoff vorgesehen ist.

5. Abwurfkörper gemäß einem der Ansprüche 1 bis 4,
dadurch gekennzeichnet, daß die genannten Betätigungsmittel (5) einen Motor (13) umfassen, welcher geeignet ist, eine Schnecke (14) anzutreiben, welche mit einem am Gelenkende jedes der genannten Arme (3) vorgesehenen Zahnrad (15) in Eingriff steht.

6. Abwurfkörper gemaß einem der Ansprüche 1 bis 4,
dadurch gekennzeichnet, daß die genannten Betätigungsmittel (5) einen Motor umfassen, welcher geeignet ist, eine Schnecke (16) anzutreiben, welche mit einer Mutter (17) zusammenwirkt, an welcher das Gelenkende jedes der genannten Arme (3) angebracht ist.

7. Abwurfkörper gemäß einem der Ansprüche 1 bis 6,
dadurch gekennzeichnet, daß die genannten zweiten Steuerungsmittel (9) geeignet sind, das Einfalten der genannten Arme (3) zu steuern, um vom aktiven Zustand in den Bereitschaftszustand überzugehen.

8. Abwurfkörper gemäß einem der Ansprüche 1 bis 7,
dadurch gekennzeichnet, daß die genannten ersten Steuerungsmittel (8) mindestens einen Sensor (10) umfassen, welcher geeignet ist, die Berührung des genannten Körpers (1) mit dem Erdboden festzustellen.

9. Abwurfkörper gemäß einem der Ansprüche 1 bis 8,
dadurch gekennzeichnet, daß die genannten zweiten Steuerungsmittel (9) mindestens einen Sensor (11) umfassen, welcher geeignet ist, die Anwesenheit eines möglichen Zieles festzustellen.

10. Abwurfkörper gemaß einem der Ansprüche 1 bis 9,
dadurch gekennzeichnet, daß er mindestens einen Sensor (6) umfaßt, welcher beim Abwurf des genannten Körpers (1) anspricht.

11. Abwurfkörper gemäß einem der Ansprüche 1 bis 8,
dadurch gekennzeichnet, daß er mindestens ein mit einer militärischen Ladung geladenes Geschoß (21) umfaßt.

12. Abwurfkörper gemäß einem der Ansprüche 1 bis 11,
dadurch gekennzeichnet, daß er Mittel (21) zur Beobachtung und Überwachung des Geländes umfaßt.
